# FASCICULE DE BREVET EUROPEEN

(11) **EP 1 149 796 B1**
(45) Date de publication et mention de la délivrance du brevet: **22.06.2005**
(21) Numéro de dépôt: 01420056.2
(22) Date de dépôt: 01.03.2001
(51) Int. Cl.: B66C 13/22

(54) **Dispositif de contrôle de commande pour grues à tour**
Steuervorrichtung für Turmkräne
Control device for tower cranes

(30) Priorité: 28.04.2000 IT MI200940
(43) Date de publication de la demande: 31.10.2001
(73) Titulaire: POTAIN, F-69130 Ecully (FR)
(72) Inventeur: Ducrot, Pascal, 42190 Saint Nizier Sous Charlieu (FR)
(74) Mandataire: Bratel, Gérard

(56) Documents cités:
- EP-A- 0 481 501
- EP-A- 0 866 022
- FR-A- 2 501 660
- US-A- 3 774 217

## Description

La présente invention concerne des grues à tour, en particulier de petites grues, avec un dispositif de contrôle de commande, avec intégration d'un ensemble de fonctions, adapté pour une radiocommande.

Dans le domaine des mécanismes radiocommandés à variateur de vitesse, pour grues à tour, il existe des systèmes de radiocommande composés d'une unité émettrice, incorporée au poste de commande utilisé par le grutier, et d'une unité réceptrice située dans l'armoire électrique de commande de la grue, l'unité réceptrice étant habituellement branchée sur le connecteur d'une télécommande classique à câble. On connaît aussi, dans ce domaine, des systèmes de gestion des sécurités par redondance de circuits identiques ou par redondance avec diversité, à base de circuits pouvant être électromécaniques ou électroniques.

Le document US-A-3774217 donne un exemple d'appareil, tel qu'une grue, à radiocommande, avec une unité émettrice ou boîtier de radiocommande, et avec une unité réceptrice, cette dernière traitant le signal reçu de l'unité émettrice et commandant ainsi les actionneurs des mouvements de l'appareil, tel que grue. Ce document concerne un système de commande en boucle ouverte, sans capteurs ni retour d'informations vers l'unité réceptrice, de sorte qu'un contrôle visuel par l'opérateur est nécessaire.

Le document JP-A-04298488 (Patent Abstracts of Japan) montre un autre exemple d'une grue à tour avec une radiocommande, possédant une partie émettrice et une partie réceptrice.

Le document EP-A-0364994, qui sert de base au préambule de la revendication 1, concerne une grue à tour sans radiocommande, avec un dispositif de contrôle de commande comprenant, pour l'ensemble des mouvements de la grue, tels que le levage, la rotation, la distribution, et éventuellement la translation, une unité électronique de contrôle-commande, qui reçoit à ses entrées le signal de commande, et qui traite ce signal ; ladite unité électronique de contrôle-commande reçoit et traite aussi des signaux en provenance de capteurs et de commutateurs, et elle délivre à ses sorties de des ordres de marche et d'arrêt. En particulier, cette unité contrôle l'action de variateurs de vitesse ou d'autres organes de commande affectés aux mouvements de la grue, ainsi que l'action des dispositifs de sécurité de la grue. Toute les fonctions sont ainsi intégrées dans la même unité électronique de contrôle-commande. Toutefois, ce document ne permet pas une adaptation à une radiocommande.

Ainsi, il n'existe pas, actuellement, des dispositifs regroupant et combinant, dans une même unité, la fonction de radiocommande et la fonction de contrôle de commande, réalisée à ce jour par relayage, ainsi que certaines fonctions particulières telles que : commandes de montage de la grue, notamment de montage automatisé ; commandes de secours pour le montage et le travail de la grue ; contrôle de l'action des dispositifs de sécurité ; sécurité anti-renversement de la grue ; capteurs de vitesse du vent.

En particulier, les fonctions précitées n'existent habituellement pas pour des petites grues, qui constituent le domaine d'application principal de la présente invention, le coût de ces fonctions, séparées les unes des autres, étant considéré comme trop élevé en regard du prix global de la grue.

La présente invention vise donc à amener le coût de ces fonctions, par leur intégration, à un niveau acceptable pour des petites grues, de manière à leur apporter un progrès technologique significatif, leur conférant une technicité, une diversité de fonctions et une sécurité comparables à celles de plus grandes grues pour un prix accessible.

Plus particulièrement, l'invention a pour but d'améliorer la sûreté de fonctionnement de telles grues, notamment par une simplification des circuits de commande liée à l'intégration des fonctions dans une seule unité électronique, avec notament :
a) le traitement des aspects de sécurité de la grue tels que :
   - Utilisation active des signaux d'un anénomètre et d'un inclinomètre,
   - Contrôle de la retombée du frein sous l'action de dispositifs de sécurité,
   - Commande à distance de la mise en girouette,
   - Utilisation de capteurs potentiométriques ou à jauges de contrainte, permettant leur contrôle permanent ;
b) le traitement de la fiabilité du système de commande en réduisant le nombre de composants et de connexions et en personnalisant la commande, par exemple :
   - Suppression des automates programmables,
   - Suppression de relayages ou d'interfaces entre systèmes,
   - Suppression de certains câbles, par exemple, le câble de liaison entre grue et télécommande,
   - Réduction du nombre de connexions débrochables,
   - Réduction du nombre de capteurs,
   - Adaptation de la grue à ses conditions d'exploitation, en particulier à son environnement électrique, climatique et mécanique ;
c) l'amélioration de la maintenabilité de la grue par :
   - des aides à la conduite, à la maintenance, au montage et à l'exploitation,
   - l'adaptation à des évolutions de l'environnement ou à des progrès de la technologie,
   - l'interrogation à distance des évènements d'exploitation.

A cet effet, l'invention a essentiellement pour objet une grue à tour, en particulier une petite grue, avec un dispositif de contrôle de commande, tel qu'indiqué en introduction, le dispositif de contrôle de commande comprenant, pour l'ensemble des mouvements de la grue tels que levage, rotation, distribution et translation, une unité électronique de contrôle-commande recevant à ses entrées et traitant un signal de commande, l'unité électronique de contrôle-commande recevant et traitant aussi des signaux en provenance de capteurs et de commutateurs, et délivrant à ses sorties des ordres de marche et d'arrêt, en contrôlant l'action de variateurs de vitesse ou autres organes de commande affectés aux mouvements, ainsi que l'action de dispositifs de sécurité de la grue, cette grue étant caractérisée en ce que le dispositif de contrôle de commande est adapté pour une radiocommande, l'unité électronique de contrôle-commande comprenant à cet effet un décodeur et un encodeur servant d'interfaces pour une liaison radio bidirectionnelle avec un boîtier de radiocommande, et en ce que cette unité électronique de contrôle-commande comprend aussi des moyens qui reçoivent et traitent des signaux en provenance de capteurs de position et de charge, un signal en provenance d'un capteur de recopie de l'état du frein associé à chaque mouvement de la grue, un signal en provenance d'un capteur d'horizontalité d'une partie de la grue, du genre inclinomètre, et un signal en provenance d'un anénomètre. L'unité électronique de contrôle-commande peut encore comrpendre des moyens qui reçoivent et traitent des signaux en provenance d'un commutateur marche normale/secours.

En ce qui concerne les signaux de sortie, l'unité électronique de contrôle-commande est prévue notamment pour délivrer un ordre de marche ou d'arrêt contrôlé aux variateurs de vitesse, un ordre d'arrêt instantané envoyé aux mêmes variateurs de vitesse, et un signal dirigé vers un actionneur de coupure générale.

Dans une forme de réalisation avantageuse, l'unité électronique de contrôle-commande est prévue encore pour recevoir et traiter des signaux en provenance d'un commutateur marche normale/montage, ainsi que des signaux liés à la configuration de la grue en cours de montage, et elle comprend un séquenceur recevant ces signaux et délivrant des signaux de commande d'actionneurs, tels que vérins, pour le pliage-dépliage de la grue en une séquence continue.

L'unité électronique de contrôle-commande peut aussi délivrer, par radio, des informations correspondant aux signaux d'entrée traités, informations qui sont transmises vers des moyens d'aide à la conduite, sous la forme d'un indicateur placé sur le boîtier de radiocommande.

La même unité électronique de contrôle-commande peut encore délivrer un signal de mise en girouette de la grue, à partir d'un signal de commande de mise en girouette émis par le boîtier de radiocommande.

En ce qui concerne la structure interne de l'unité électronique de contrôle-commande, celle-ci comprend, dans une forme de réalisation particulière :
- les contacts des commutateurs marche normale/secours et travail/montage,
- un comparateur, notamment un comparateur multiplicateur à seuils, recevant et traitant les signaux en provenance des capteurs de position et de charge,
- un comparateur, notamment un comparateur filtre à seuil fixe, recevant et traitant le signal en provenance du capteur d'horizontalité,
- un comparateur, notamment un comparateur filtre à seuils réglables, recevant et traitant le signal en provenance de l'anémomètre,
- un circuit de temporisation, recevant le signal en provenance du capteur de recopie de l'état du frein, et ayant sa sortie reliée à l'actionneur de coupure générale,
- le séquenceur précité, délivrant les signaux de commande des actionneurs pour le pliage-dépliage de la grue,
- un circuit logique, émettant l'ordre de marche ou d'arrêt contrôlé envoyé au variateur de vitesse en fonction de la position du commutateur travail/montage et des signaux de sortie des comparateurs qui reçoivent les signaux du capteur d'horizontalité et de l'anénométre.

De préférence, l'unité électronique de contrôle-commande comprend encore au moins une mémoire de données et de programmes, qui reçoit, traite et stocke les signaux de position, de charge, de l'inclinomètre et de l'anénomètre, ainsi que de recopie de l'état du frein, la ou les mémoires pouvant être interrogées à partir de terminaux, tels que terminal d'opérateur ou terminal à distance.

Le dispositif selon l'invention peut encore effectuer une action de limitation de zone, au moyen du comparateur-multiplicateur à seuils recevant et traitant les signaux en provenance des capteurs de position, et en fonction des paramètres en mémoire, avec émission d'un ordre d'arrêt immédiat dirigé vers le variateur.

Enfin, l'unité électronique peut comprendre une entrée pour le téléchargement d'informations de mise à jour à partir d'un terminal à distance, vers la ou les mémoires.

L'invention sera de toute façon mieux comprise à l'aide de la description qui suit, en référence à l'unique figure du dessin schématique annexé représentant, à titre d'exemple non limitatif, une forme d'exécution de ce dispositif de contrôle de commande pour grues à tour.

Le dispositif, représenté sous forme de schéma synoptique, comprend principalement une unité électronique de contrôle-commande, désignée dans son ensemble par le repère 2, fonctionnant sur la base de signaux électriques de bas niveau, notamment en relation avec un boîtier de radiocommande 3 et avec divers capteurs.

L'unité électronique 2 reçoit ainsi, à ses entrées, un signal de commande 4 en provenance du boîtier de la radiocommande 3, et aussi :
- des signaux analogiques 5 en provenance de capteurs de position, désignés globalement par 6, en particulier des capteurs potentiométriques ;
- un signal 7 en provenance d'un capteur de charge 8, en particulier un capteur à jauges de contrainte ;
- un signal 9 de recopie de l'état (freinage ou débrayage) du frein 10, en provenance d'un capteur 11 situé par exemple au niveau du frein 10, qui est un frein électromécanique à manque de courant ;
- un signal 13 en provenance d'un commutateur travail/montage 14 ;
- un signal 15 en provenance d'un commutateur marche normale/secours 16, utilisable tant pour le travail que pour le montage de la grue ;
- un signal 17 en provenance d'un capteur 18 d'horizontalité du châssis de la grue (inclinomètre) ;
- un signal 19 en provenance d'un anémomètre 20 ;
- des signaux 21 liés à la configuration de la grue en cours de montage, et issus par exemple de capteurs 23, 24 de dépliage du mât et de position de dépliage de la flèche (par exemple selon un angle donné, tel que 20°) ;
- des informations 25 de mise à jour de valeurs des circuits internes de l'unité électronique 2, à partir d'un terminal 26 situé à distance.

L'unité électronique 2 délivre, à ses sorties, divers signaux qui sont :
- un ordre de marche ou d'arrêt contrôlé 27, envoyé à un variateur de vitesse 28 qui commande le moteur électrique 29 auquel est associé le frein 10 précité ;
- un ordre d'arrêt immédiat 30 envoyé au variateur de vitesse 28;
- un signal 31 dirigé vers un actionneur de coupure générale 32 ;
- des signaux de commande 33, 34 dirigés vers des électrovannes 35, 36 qui, elles-mêmes, commandent des vérins de pliage-dépliage, respectivement de la flèche et du mât de la grue ;
- des informations 37 transmises par radio vers des dispositifs d'aide à la conduite de la grue, prenant notamment la forme d'un indicateur 38 placé sur le boîtier de la radiocommande 3 ;
- un signal de commande de mise en girouette 61 ;
- d'autres informations 39 dirigées vers des dispositifs d'aide à la maintenance, d'aide au montage et d'aide à l'exploitation, situées au niveau d'un terminal d'opérateur 40.

L'unité électronique 2 elle-même assure le traitement des signaux, tant pour leur réception que pour leur émission, et elle enregistre aussi des événements pouvant être les cycles de fonctionnement de la grue elle-même ou des évènements extérieurs. A cet effet, l'unité électronique 2 comprend notamment :
- les contacts inverseurs respectifs 41 et 42 du commutateur travail/montage 14 et du commutateur marche normale/secours 16 ;
- un décodeur 43 et un encodeur 44, entrées servant d'interfaces pour la liaison radio avec l'émetteur du boîtier de radiocommande 3 ;
- un comparateur-multiplicateur à seuils 45, recevant les signaux 5 et 7 provenant respectivement des capteurs de position 6 et du capteur de charge 8 ;
- un circuit de temporisation 46 dont les entrées sont reliées au comparateur 45 et au capteur 11 de recopie de l'état du frein 10, et dont la sortie est reliée à l'actionneur de coupure générale 32 ;
- un comparateur-filtre à seuil fixe 47, recevant le signal 17 de l'inclinomètre 18 ;
- un comparateur-filtre à seuils réglables 48, recevant le signal 19 de l'anémomètre 20 ;
- un séquenceur 49, recevant à ses entrées les signaux 21 liés à la configuration de la grue, et émettant à ses sorties les signaux de commande 33, 34 des électrovannes 35, 36 ;
- une porte logique « ET » 50, à trois entrées (précisées ci-après), dont la sortie délivre l'ordre de marche ou d'arrêt contrôlé 27 envoyé au variateur de vitesse 28 ;
- une liaison 51 entre les deux contacts inverseurs 41 et 42, ainsi qu'avec le décodeur 43 ;
- une liaison 52 entre le contact inverseur 41 et le séquenceur 49;
- une liaison 53 entre le contact inverseur 41 et une entrée de la porte « ET » 50 ;
- une liaison 54 entre le comparateur 47 et une autre entrée de la porte « ET » 50 ;
- une liaison 55 entre le comparateur 48 et la dernière entrée de la porte « ET » 44 ;
- une liaison 56 entre le comparateur 45 et le variateur de vitesse 28, pour la transmission de l'ordre d'arrêt immédiat 30 ;
- une dernière liaison 57 entre le contact inverseur 42 et une commande de marche de secours 58, à bouton-poussoir ;
- une mémoire de données 59 ;
- une mémoire de programmes 60.

Chaque mouvement de la grue, tel que : levage, rotation, distribution ou translation, dispose de parties d'une unité de contrôle-commande 2 semblable à celle décrite précédemment, l'exemple ici détaillé concernant plus particulièrement le mouvement de levage.

Le fonctionnement du dispositif précédemment décrit s'établit comme suit, pour les diverses fonctions intégrées à ce dispositif :
Commande d'un mouvement par la radiocommande 3 :
   La radiocommande 3 émet un signal radio 4, qui est reçu par le dispositif et transformé, par le décodeur 43, en un ordre de marche 27 transmis par l'intermédiaire de la porte « ET » 50 au variateur de vitesse 28, qui alimente le moteur 29 et le frein 10. Le moteur 29 entraîne le mécanisme correspondant (par exemple pour le mouvement de levage), et l'un des capteurs de position 6, selon le mouvement commandé, délivre le signal 5.
Commande de l'arrêt du mouvement :
   Le signal 4, émis par la radiocommande 3, est supprimé. En conséquence, le variateur de vitesse 28 ne reçoit plus d'ordre de marche 22, ce qui engendre un arrêt contrôlé du mouvement, le variateur 28 cessant d'alimenter le moteur 29 et le frein 10 qui, étant un frein à manque de courant, bloque alors le mouvement.
Action d'un limiteur de mouvement ou de charge :
   Le signal 5 ou 7, provenant d'un capteur de position 6 ou du capteur de charge 8, attaque le comparateur-multiplicateur à seuils 45 qui engendre, lorsque le seuil est atteint, un ordre d'arrêt immédiat 30 envoyé au variateur 28 et, simultanément, met en marche le circuit temporisateur 46. En conséquence :
   - le variateur 28 cesse d'alimenter le moteur 29 et le frein 10 ;
   - le capteur 11 délivre le signal 9 de recopie de l'état du frein 10;
   - normalement, ce signal 9 arrête le circuit de temporisation 46, avant écoulement complet du temps réglé pour ce circuit 46 ;
   - en l'absence du signal 9, et si le temps réglé pour le circuit 46 est écoulé, ce circuit 46 émet le signal 31, dirigé vers l'actionneur de coupure générale 32, qui provoque alors l'arrêt général de la grue.
Commande de la marche de secours :
   L'opérateur bascule le commutateur 16 dans sa position de marche de secours, ce qui a pour effet de rendre opérationnelle la commande de marche de secours 58, et de rendre inopérant le signal 4 en provenance du boîtier de la radiocommande 3. On utilise alors la commande de marche de secours 58, par action sur son bouton-poussoir. Le signal émis par cette commande de marche de secours 58 est transmis par l'intermédiaire de la porte « ET » 50, et génère un ordre de marche 27 pour le variateur 28. Le fonctionnement s'effectue alors de manière analogue au fonctionnement normal, expliqué au début de la présente description de fonctionnement.
Commandes de montage :
   Le commutateur travail/montage 14 est basculé, par l'opérateur, en position de montage, ce qui a pour effet d'orienter le signal de commande 4, en provenance de la radiocommande 3, ou le signal issu de la commande de marche de secours 58, vers le séquenceur 49.
   Le séquenceur 49 commande respectivement les électrovannes 35, 36 de pliage-dépliage de la flèche et du mât, par les signaux 33, 34, ceci alternativement en fonction des signaux 21 qui représentent la position de la flèche et du mât. Le pliage ou dépliage s'effectue ainsi en une séquence continue.
Mise en girouette :
   En appuyant sur un bouton du boîtier de la radiocommande 3, l'opérateur envoie un signal de commande particulier reçu par le décodeur 43, qui émet alors le signal de mise en girouette 61, provoquant l'action du dispositif de mise en girouette 62 de la grue.
Actions commandées à partir de l'inclinomètre et de l'anémomètre :
   Le signal 17 issu de l'inclinomètre 18 attaque le comparateur-filtre à seuil fixe 47. Le signal 19 issu de l'anémomètre 20 attaque le comparateur - filtre à seuils réglables 48. Les signaux de sortie de ces deux comparateurs 47 et 48 sont reçus aux entrées correspondantes de la porte « ET » 50, laquelle autorise l'ordre de marche ou d'arrêt contrôlé 27 envoyé au variateur de vitesse 28, ou inhibe cet ordre en cas d'inclinaison excessive de la grue ou de vent trop fort.
Action de « limitation de zone » :
   Les capteurs de position 6 délivrent les signaux 5 qui attaquent le comparateur - multiplicateur à seuils 45. Ce comparateur 45 délivre, en fonction des paramètres en mémoire, l'ordre d'arrêt immédiat 30 dirigé vers le variateur 28.
Fonction d'aide à la conduite :
   Les signaux 5 et 7, respectivement de position et de charge, sont reçus et traités par l'encodeur 44, lequel transmet les informations 37 par radio vers l'indicateur 38 du boîtier de radiocommande 3.
Fonction d'aide à l'exploitation et à la maintenance :
   Les signaux de position 5, de charge 7, de recopie 9 de l'état du frein 10 et d'anémomètre 19 sont aussi reçus, traités et stockés dans la mémoire de données 59 et la mémoire de programmes 60, qui peuvent être interrogées par l'intermédiaire du terminal d'opérateur 40 ou du terminal distant 26.
Mise à jour des programmes :
   Le signal 25, issu du terminal à distance 26, permet de mettre à jour la mémoire de données 59 et la mémoire de programmes 60.
   Comme il va de soi, l'invention ne se limite pas à la seule forme d'exécution de ce dispositif de contrôle de commande pour grues à tour qui a été décrite ci-dessus, à titre d'exemple ; elle en embrasse , au contraire, toutes les variantes de réalisation et d'application respectant le même principe. En particulier, les diverses fonctions décrites ci-dessus ne sont pas nécessairement toutes réunies, et peuvent être groupées selon toutes combinaisons.

## Revendications

1. Grue à tour, en particulier petite grue, avec un dispositif de contrôle de commande, avec intégration de fonctions, le dispositif de contrôle de commande comprenant, pour l'ensemble des mouvements de la grue, tels que levage, rotation, distribution et translation, une unité électronique de contrôle-commande (2) recevant à ses entrées et traitant un signal de commande (4), l'unité électronique de contrôle-commande (2) recevant et traitant aussi des signaux (5, 7, 9, 13, 15, 17, 19, 21) en provenance de capteurs (6, 8, 11, 18, 20, 22, 23, 24) et de commutateurs (14, 16), et délivrant à ses sorties des ordres de marche et d'arrêt (27, 30, 31, 33, 34), en contrôlant l'action de variateurs de vitesse (28) ou autres organes de commande (35, 36) affectés aux mouvements, ainsi que l'action de dispositifs de sécurité (32) de la grue **caractérisée en ce que** le dispositif de contrôle de commande (2) est adapté pour une radiocommande, l'unité électronique de contrôle-commande (2) comprenant à cet effet un décodeur (43) et un encodeur (44) servant d'interfaces pour une liaison radio bidirectionnelle avec un boîtier de radiocommande (3), et **en ce que** cette unité électronique de contrôle-commande (2) comprend aussi des moyens (45 à 48) qui reçoivent et traitent des signaux (5, 7) en provenance de capteurs de position (6) et de charge (8), un signal (9) en provenance d'un capteur de recopie (11) de l'état du frein (10) associé à chaque mouvement de la grue, un signal (17) en provenance d'un capteur d'horizontalité (18) d'une partie de la grue, du genre inclinomètre, et un signal (19) en provenance d'un anémomètre (20).

2. Grue à tour selon la revendication 1, **caractérisée en ce que** l'unité électronique de contrôle-commande (2) comprend des moyens (58) qui reçoivent et traitent des signaux (15) en provenance d'un commutateur marche normale/secours (16).

3. Grue à tour selon la revendication 1 ou 2, **caractérisée en ce que** l'unité électronique de contrôle-commande (2) est prévue pour délivrer un ordre de marche ou d'arrêt contrôlé (27) aux variateurs de vitesse (28), un ordre d'arrêt instantané (30) envoyé aux mêmes variateurs de vitesse (28), et un signal (31) dirigé vers un actionneur de coupure générale (32).

4. Grue à tour selon l'une quelconque des revendications 1 à 3, **caractérisée en ce que** l'unité électronique de contrôle-commande (2) est prévue pour recevoir et traiter des signaux (13) en provenance d'un commutateur marche normale/montage (14), ainsi que des signaux (21) liés à la configuration de la grue en cours de montage, et comprend un séquenceur (49) recevant ces signaux (13, 21) et délivrant des signaux (33, 34) de commande d'actionneurs, tels que vérins, pour le pliage-dépliage de la grue en une séquence continue.

5. Grue à tour selon l'une quelconque des revendications 1 à 4, **caractérisée en ce que** l'unité électronique de contrôle-commande (2) est même prévue pour délivrer, par radio, des informations (37) correspondant aux signaux d'entrée traités, informations qui sont transmises vers des moyens d'aide à la conduite, sous la forme d'un indicateur (38) placé sur le boîtier de radiocommande (3).

6. Grue à tour selon l'une quelconque des revendications 1 à 5, **caractérisée en ce que** l'unité électronique de contrôle-commande (2) est prévue pour délivrer un signal de mise en girouette (61) de la grue, à partir d'un signal de commande de mise en girouette émis par le boîtier de radiocommande (3).

7. Grue à tour selon l'ensemble des revendications 1 à 6, **caractérisée en ce que** l'unité électronique de contrôle-commande (2) comprend :
- les contacts (15, 13) des commutateurs marche normale/secours (16) et travail/montage (14),
- un comparateur (45), notamment un comparateur multiplicateur à seuils, recevant et traitant les signaux (5, 7) en provenance des capteurs de position (6) et de charge (8),
- un comparateur (47), notamment un comparateur filtre à seuil fixe, recevant et traitant le signal (18) en provenance du capteur d'horizontalité (17),
- un comparateur (48), notamment un comparateur filtre à seuils réglables, recevant et traitant le signal (19) en provenance de l'anémomètre (20),
- un circuit de temporisation (46), recevant le signal (9) en provenance du capteur de recopie (11) de l'état du frein (10), et ayant sa sortie reliée à l'actionneur de coupure générale (32),
- le séquenceur (49) précité, délivrant les signaux de commande des actionneurs pour le pliage-dépliage de la grue,
- un circuit logique (50), émettant l'ordre de marche ou d'arrêt contrôlé (27) envoyé au variateur de vitesse (28) en fonction de la position du commutateur travail/montage (14) et des signaux de sortie des comparateurs (47, 48) qui reçoivent les signaux (17, 19) du capteur d'horizontalité (18) et de l'anémométre (20).

8. Grue à tour selon la revendication 7, **caractérisée en ce que** l'unité électronique de contrôle-commande (2) comprend encore au moins une mémoire de données et de programmes (59, 60), qui reçoit, traite et stocke les signaux de position (5), de charge (7), de l'inclinomètre (17) et de l'anénomètre (19), ainsi que de recopie (9) de l'état du frein (10), la ou les mémoires (59, 60) pouvant être interrogées à partir de terminaux, tels que terminal d'opérateur (40) ou terminal à distance (26).

9. Grue à tour selon la revendication 8, **caractérisée en ce que** le dispositif de contrôle de commande effectue une action de limitation de zone, au moyen du comparateur-multiplicateur à seuils (45) recevant et traitant les signaux (7) en provenance des capteurs de qposition (6), et en fonction des paramètres en mémoire, avec émission d'un ordre d'arrêt immédiat (30) dirigé vers le variateur (28).

10. Grue à tour selon la revendication 8 ou 9, **caractérisée en ce que** l'unité électronique (2) comprend une entrée pour le téléchargement d'informations de mise à jour (25) à partir d'un terminal à distance (26), vers la ou les mémoires (59, 60).

## Patentansprüche

1. Turmdrehkran, insbesondere ein kleiner Kran, mit einer Vorrichtung zur Steuerungskontrolle mit Integration von Funktionen, wobei die Vorrichtung zur Steuerungskontrolle für sämtliche Bewegungen des Krans, wie etwa Hebung, Drehung, Verteilung und Translationsbewegung eine elektronische Einheit (2) zur Steuerungskontrolle umfasst, die an ihren Eingängen ein Steuersignal (4) empfängt und verarbeitet, wobei die elektronische Einheit (2) zur Steuerungskontrolle auch Signale (5, 7, 9, 13, 15, 17, 19, 21) von Messfühlern (6, 8, 11, 18, 20, 22, 23, 24) und von Schaltern (14, 16) empfängt und verarbeitet, und die an ihren Ausgängen Start- und Stop-Befehle (27, 30, 31, 33, 34) abgibt, wobei sie die Arbeit der Geschwindigkeitsregler (28) oder anderer Steuerorgane (35, 36) kontrolliert, die den Bewegungen zugeordnet sind, sowie die Arbeit der Sicherheitsvorrichtungen (32) des Krans kontrolliert, **dadurch gekennzeichnet, dass** die Vorrichtung (2) zur Steuerungskontrolle geeignet ist für eine Funkfernsteuerung, da die elektronische Einheit (2) zur Steuerungskontrolle zu diesem Zweck einen Decoder (43) und einen Encoder (44) hat, die als Interfaces in einer Zweiwege-Funkverbindung mit einem Funksteuerungspult (3) dienen, und **dadurch**, dass diese elektronische Einheit (2) zur Steuerungskontrolle auch Mittel (45 bis 48) umfasst, die Signale (5, 7) empfangen und verarbeiten, die von Messfühlern für die Position (6) und die Last (8) ausgehen, sowie ein Signal (9), das von einem Übertragungs-Messfühler (11) des Status der Bremse (10) herrührt, verbunden mit jeder Bewegung des Krans, sowie ein Signal (17), das von einem Messfühler (18) des Typs Neigungsmesser für die horizontale Stellung eines Teils des Krans, ausgeht, sowie ein Signal (19), das von einem Windmesser (20) herkommt.

2. Turmdrehkran nach Anspruch 1, **dadurch gekennzeichnet, dass** die elektronische Einheit (2) zur Steuerungskontrolle Mittel (58) umfasst, die Signale (15) empfangen und verarbeiten, die von einem Schalter (16) Normalbetrieb/Störung ausgehen.

3. Turmdrehkran nach Anspruch 1 oder 2, **dadurch gekennzeichnet, dass** die elektronische Einheit (2) zur Steuerungskontrolle vorgesehen ist, um einen kontrollierten Start- oder Stop-Befehl (27) an die Geschwindigkeitsregler (28), einen sofortigen Stop-Befehl (30) an die gleichen Geschwindigkeitsregler (28) und ein Signal (31) abzugeben, das an einen Schalter (32) für die Gesamtabschaltung gerichtet ist.

4. Turmdrehkran nach einem der Ansprüche 1 bis 3, **dadurch gekennzeichnet, dass** die elektronische Einheit (2) zur Steuerungskontrolle vorgesehen ist, um Signale (13) zu empfangen und zu verarbeiten, die von einem Schalter (14) Normalbetrieb /Montage ausgehen, sowie Signale (21), die mit der Konfiguration des Krans während der Montage verbunden sind, sowie einen Sequenzer (49) umfasst, der diese Signale (13, 21) empfängt und Signale (33, 34) zur Steuerung von Aktoren abgibt, wie etwa Hydraulikzylinder für das Zusammenfalten/Auffalten des Krans in einem kontinuierlichen Ablauf.

5. Turmdrehkran nach einem der Ansprüche 1 bis 4, **dadurch gekennzeichnet, dass** die elektronische Einheit (2) zur Steuerungskontrolle auch vorgesehen ist, um über Funk Informationen (37) zu liefern, die den verarbeiteten Eingangssignalen entsprechen, Informationen, die für die Bedienung zu Hilfsmitteln in Form einer Anzeigevorrichtung (38) übertragen werden, die auf dem Funksteuerungspult (3) angeordnet ist.

6. Turmdrehkran nach einem der Ansprüche 1 bis 5, **dadurch gekennzeichnet, dass** die elektronische Einheit (2) zur Steuerungskontrolle vorgesehen ist, um ein Signal (61) zu liefern, das aufgrund eines Steuersignals bezüglich der Windrichtung, das von dem Funksteuerungspult (3) ausgesandt wird, den Kran in Windrichtung stellt.

7. Turmdrehkran nach der Gesamtheit der Ansprüche 1 bis 6, **dadurch gekennzeichnet, dass** die elektronische Einheit (2) zur Steuerungskontrolle umfasst:
- die Kontakte (15, 13) der Schalter Normalbetrieb/Störung (16) und Arbeit/Montage (14),
- einen Komparator (45), insbesondere einen Multiplikator-Schwellenwert-Komparator, der die von den Messfühlern für die Position (6) und die Last (8) ausgehenden Signale (5, 7) empfängt und verarbeitet,
- einen Komparator (47), insbesondere einen Filterkomparator mit fester Schwelle, der das vom Messfühler (18) für die horizontale Stellung ausgehende Signal (17) empfängt und verarbeitet,
- einen Komparator (48), insbesondere einen Filterkomparator mit regelbarer Schwelle, der das vom Windmesser (20) ausgehende Signal (19) empfängt und verarbeitet,
- einen Verzögerungskreis (46), der das Signal (9), das vom Übertragungs-Messfühler (11) des Status der Bremse (10) ausgeht, empfängt, und dessen Ausgang mit dem Schalter (32) für eine Gesamtabschaltung verbunden ist,
- den vorgenannten Sequenzer (49), der die Signale für die Steuerung der Aktoren für das Zusammenfalten/Auffalten des Krans liefert,
- einen Logik-Schaltkreis (50), der den Befehl (27) zum kontrollierten Betrieb oder Anhalten aussendet, der zum Geschwindigkeitsregler (28) gesandt wird in Abhängigkeit von der Stellung des Schalters (14) Arbeit / Montage und von den Signalen vom Ausgang der Komparatoren (47, 48), die die Signale (17, 19) vom Messfühler (18) für die horizontale Stellung und vom Windmesser (20) empfangen.

8. Turmdrehkran nach Anspruch 7, **dadurch gekennzeichnet, dass** die elektronische Einheit (2) zur Steuerungskontrolle auch noch mindestens einen Speicher für Daten und Programme (59, 60) umfasst, der die Signale (5) bezüglich der Position, (7) bezüglich der Last, (17) des Neigungsmessers und (19) des Windmessers sowie (9) der Übertragung des Status der Bremse (10) empfängt, verarbeitet und speichert, wobei der oder die Speicher (59, 60) von Terminals aus, wie einem Bedienerterminal (40) oder Fernterminal (26), abgefragt werden können.

9. Turmdrehkran nach Anspruch 8, **dadurch gekennzeichnet, dass** die Vorrichtung zur Steuerungskontrolle eine Bereichsbegrenzung mittels des SchwellwertKomparator-Multiplikators (45) ausführt, der die Signale (7) empfängt und verarbeitet, die von Messfühlern (6) für die Position ausgehen, und abhängig von den gespeicherten Parametern unter Aussendung eines Befehls (30) zum sofortigen Anhalten, der an den Regler (28) gerichtet ist.

10. Turmdrehkran nach Anspruch 8 oder 9, **dadurch gekennzeichnet, dass** die elektronische Einheit (2) einen Eingang für das Laden (25) von up-date-Informationen von einem Fernterminal (26) her zu dem oder den Speichern (59, 60) hin umfasst.

## Claims

1. A tower crane, in particular a small crane, with a control monitoring device, with integration of functions, which control monitoring device comprises, in respect of all the movements of the crane, such as hoisting, rotation, distribution and translation, a monitoring/control electronic unit (2) receiving at its inputs and processing a control signal (4), the monitoring/control electronic unit (2) also receiving and processing signals (5, 7, 9, 13, 15, 17, 19, 21) originating from sensors (6, 8, 11, 18, 20, 22, 23, 24) and from switches (14, 16), and delivering start and stop commands (27, 30, 31, 33, 34) at its outputs, while monitoring the action of speed regulators (28) or other control members (35, 36) assigned to the movements, as well as the action of safety devices (32) of the crane, **characterized in that** the control monitoring device (2) is adapted for radio control, the monitoring/control electronic unit (2) comprising therefore a decoder (43) and an encoder (44) serving as interfaces for a bi-directional radio link with a radio control box (3), and **in that** said monitoring/control electronic unit (2) further comprises means (45 to 48) for receiving and processing signals (5, 7) originating from position sensors (6) and load sensor (8), a signal (9) originating from a sensor (11) for copying the state of the brake (10) associated with each movement of the crane, a (17) originating from a sensor of horizontality (18) of a part of the crane, of the inclinometer kind, and a signal (19) originating from an anemometer (20).

2. A tower crane as claimed in claim 1, **characterized in that** the monitoring/control electronic unit (2) comprises means (58) for receiving and processing signals (15) originating from a normal working/emergency switch (16).

3. A tower crane as claimed in claim 1 or 2, **characterized in that** the monitoring/control electronic unit (2) is intended to deliver a monitored start or unit (2) is intended to deliver a monitored start or stop command (27) to the speed regulators (28), an instantaneous stop command (30) sent to the same speed regulators (28), and a signal (31) directed to a general cutout actuator (32).

4. A tower crane as claimed in any one of claims 1 to 3, **characterized in that** the monitoring/control electronic unit (2) is designed to receive and process signals (13) originating from a normal working/erection switch (14), as well as signals (21) related to the configuration of the crane during erection, and comprises a sequencer (49) receiving these signals (13, 21) and delivering signals (33, 34) for controlling actuators, such as rams, for the folding/unfolding of the crane in a continuous sequence.

5. A tower crane as claimed in any one of claims 1 to 4, **characterized in that** the monitoring/control electronic unit (2) is designed to deliver, by radio, information (37) corresponding to the input signals processed, which information is transmitted to means for aiding driving, in the form of an indicator (38) placed on the radio control box (3).

6. A tower crane as claimed in any one of claims 1 to 5, **characterized in that** the monitoring/control electronic unit (2) is designed to deliver a signal for slewing (61) the crane, on the basis of a slewing control signal emitted by the radio control box (3).

7. A tower crane as claimed in all of claims 1 to 6, **characterized in that** the monitoring/control electronic unit (2) comprises:
- the contacts (15, 13) of the normal working/emergency (16) and working/erection (14) switches,
- a comparator (45), in particular a multiplier comparator with thresholds, receiving and processing the signals (5, 7) originating from the position sensors (6) and load sensor (8),
- a comparator (47), in particular a filter comparator with fixed threshold, receiving and processing the signal (18) originating from the horizontality sensor (17),
- a comparator (48), in particular a filter comparator with adjustable thresholds, receiving and processing the signal (19) originating from the anemometer (20),
- a timeout circuit (46), receiving the signal (9) originating from the sensor (11) for copying the state of the brake (10), and having its output linked to the general cutout actuator (32),
- the aforesaid sequencer (49) delivering the signals for controlling the actuators for the folding/unfolding of the crane,
- a logic circuit (50), emitting the monitored start or stop command (27) sent to the speed regulator (28) as a function of the position of the working/erection switch (14) and of the output signals from the comparators (47, 48) which receive the signals (17, 19) from the horizontality sensor (18) and from the anemometer (20).

8. A tower crane as claimed in claim 7, **characterized in that** the monitoring/control electronic unit (2) furthermore comprises at least one memory for data and for programs (59, 60), which receives, processes and stores the position signal (5), the load signal (7), the signals from the inclinometer (17) and the anemometer (19), as well as the signal for copying (9) the state of the brake (10), the memory or memories (59, 60) being interrogatable from terminals, such as operator terminal (40) or remote terminal (26).

9. A tower crane as claimed in claim 8, **characterized in that** the control monitoring device performs a zone limitation action, by means of the comparator/multiplier with thresholds (45) receiving and processing the signals (7) originating from the position sensors (6), and as a function of the parameters in memory, with emission of an immediate stop command (30) directed to the regulator (28).

10. A tower crane as claimed in claim 8 or 9, **characterized in that** the electronic unit (2) comprises an input for downloading updating information (25) from a remote terminal (26), to the memory or memories (59, 60).
